# EUROPÄISCHE PATENTSCHRIFT

(11) **EP 1 859 473 B1**
(45) Veröffentlichungstag und Bekanntmachung des Hinweises auf die Patenterteilung: **05.06.2013**
(21) Anmeldenummer: 06705945.1
(22) Anmeldetag: 09.02.2006
(51) Int. Cl.: H01K 3/16

(54) **LAMPE MIT ABSCHATTUNGSVORRICHTUNG**
LAMP WITH SCREENING DEVICE
LAMPE POURVUE D'UN DISPOSITIF ABAT-JOUR

(30) Priorität: 14.03.2005 DE 102005011935
(43) Veröffentlichungstag der Anmeldung: 28.11.2007
(73) Patentinhaber: OSRAM GmbH, 80807 München (DE)
(72) Erfinder: BEHR, Gerhard, 89174 Altheim (DE); HELBIG, Peter, 89567 Sontheim / Brenz (DE); KNORR, Klaus, 91790 Nennslingen (DE)
(74) Vertreter: Raiser, Franz
(86) Internationale Anmeldenummer: PCT/DE2006/000225
(87) Internationale Veröffentlichungsnummer: WO 2006/097060

(56) Entgegenhaltungen:
- WO-A-98/49716
- JP-A- 2003 059 461
- US-A- 5 808 399
- PATENT ABSTRACTS OF JAPAN Bd. 1997, Nr. 03, 31. März 1997 (1997-03-31) & JP 08 306342 A (KOITO MFG CO LTD), 22. November 1996 (1996-11-22)

## Beschreibung

Die Erfindung betrifft eine Lampe gemäß dem Oberbegriff des Patentanspruchs 1.

### I. Stand der Technik

Eine derartige Lampe ist beispielsweise in der DE 101 45 427 A1 offenbart. Diese Schrift beschreibt eine Halogenglühlampe für einen Fahrzeugscheinwerfer. Die Halogenglühlampe besitzt zwei innerhalb eines Lampengefäßes angeordnete Glühwendeln und eine Abschattungsvorrichtung, die ebenfalls innerhalb des Lampengefäßes angeordnet ist und zur Abschattung eines Teils des von einer der beiden Glühwendeln generierten Lichts dient.

Die WO 98/49716 offenbart eine Fahrzeugscheinwerferlampe mit einem Lampensockel und Licht abschwächenden Ringen an entgegen gesetzten Enden des Lampengefäßes. Die JP 2003 059 461 beschreibt eine Infrarotlampe mit Abschaltungsvorrichtung.

### II. Darstellung der Erfindung

Es ist Aufgabe der Erfindung, eine gattungsgemäße Lampe mit einer Abschattungsvorrichtung bereitzustellen, die die Emission von Streulicht reduziert.

Die erfindungsgemäße Lampe weist mindestens ein innerhalb eines Lampengefäßes angeordnetes Leuchtmittel und eine Abschattungsvorrichtung auf, wobei das Lampengefäß in einem Halterungsteil eines Lampensockels fixiert ist und die Abschattungsvorrichtung erfindungsgemäß einen Abschnitt des aus dem Halterungsteil herausragenden Lampengefäßes umschließt. Dadurch wird der Ausstrahlungswinkel der Lampe und die Emission von Streulicht reduziert.

Bei Lampen, deren Lampengefäß mit einem abgedichteten Ende ausgestattet ist, das in dem Halterungsteil des Lampensockels fixiert ist, umfasst der Abschnitt des Lampengefäßes, der von der Abschattungsvorrichtung umschlossen ist, vorteilhafterweise das abgedichtete Ende, da aus diesem abgedichteten Ende störendes Streulicht austritt. Vorzugsweise umschließt die Abschattungsvorrichtung zusätzlich einen Übergangsabschnitt des Lampengefäßes, der zwischen dem abgedichteten Lampengefäßende und einem rotationssymmetrischen Lampengefäßabschnitt angeordnet ist, und besonders bevorzugt umschließt die Abschattungsvorrichtung zusätzlich auch noch einen Teil des rotationssymmetrischen Lampengefäßabschnitts, um die Emission von unerwünschtem Streulicht zu reduzieren.

Besonders vorteilhaft ist die Erfindung für Lampen, deren Lampengefäß mit Filtermitteln, beispielsweise einer Interferenzfilterbeschichtung, versehen ist, um die Transmission des Lampengefäßes für elektromagnetische Strahlung aus einem vorgegebenen Wellenlängenbereich zu reduzieren. Bei diesen Lampen ersetzt bzw. unterstützt die Abschattungsvorrichtung die Filtermittel, wenn die Filtermittel auf dem Lampengefäßabschnitt nahe des Halterungsteils, insbesondere auf dem oben erwähnten abgedichteten Lampengefäßende sowie dem Übergangsabschnitt zwischen dem Lampengefäßende und einem rotationssymmetrischen Lampengefäßabschnitt, keine oder nur eine unzureichende Wirkung aufweisen.

Die Abschattungsvorrichtung ist vorteilhafterweise ringförmig ausgebildet, um eine vollständige Abschattung der aus dem von der Abschattungsvorrichtung umschlossenen Lampengefäßabschnitt austretenden elektromagnetischen Strahlung zu gewährleisten.

Die Abschattungsvorrichtung ist vorteilhafterweise mit einem Lampensockelteil verbunden, um eine sichere Verankerung der Abschattungsvorrichtung an der Lampe zu gewährleisten. Gemäß den bevorzugten Ausführungsbeispielen der Erfindung bestehen die Abschattungsvorrichtung und das entsprechende Lampensockelteil aus Metall, so dass die Verbindung auf einfache Weise durch mindestens eine Schweißung hergestellt werden kann. Die aus Metall bestehende Abschattungsvorrichtung hat ferner den Vorteil einer hohen Hitzebeständigkeit und einer Undurchlässigkeit für elektromagnetische Strahlung aus dem gesamten, von der Lampe generierten Spektrum.

Gemäß den bevorzugten Ausführungsformen der Erfindung ist die Abschattungsvorrichtung entweder mit dem Halterungsteil oder einer Justierhülse des Lampensockels verbunden oder aber die Abschattungsvorrichtung ist selbst als Justierhülse ausgebildet, die ihrerseits auf einem Flansch des Lampensockels aufliegt und mit diesem verbunden ist. Diese Varianten sind aus fertigungstechnischen Gründen vorteilhaft.

Die ringförmige Abschattungsvorrichtung weist im Bereich des von ihr umschlossenen Lampengefäßabschnitts vorzugsweise einen reduzierten Durchmesser auf, so dass sie das Lampengefäß eng umgibt und dadurch die Abschattungswirkung verbessert und das Eindringen von Schmutz vermeidet.

### III. Beschreibung der bevorzugten Ausführungsbeispiele

Nachstehend wird die Erfindung anhand mehrerer bevorzugter Ausführungsbeispiele näher erläutert. Es zeigen:
- Figur 1: Einen Längsschnitt durch eine Lampe gemäß dem ersten Ausführungsbeispiel der Erfindung
- Figur 2: Einen Längsschnitt durch die Abschattungsvorrichtung der in Figur 1 abgebildeten Lampe
- Figur 3: Eine Draufsicht auf die in Figur 2 abgebildete Abschattungsvorrichtung
- Figur 4: Einen Längsschnitt durch eine Lampe gemäß dem zweiten Ausführungsbeispiel der Erfindung
- Figur 5: Einen vergrößerte Darstellung eines Ausschnitts der in Figur 4 abgebildeten Abschattungsvorrichtung und des Lampensockels
- Figur 6: Einen Ausschnitt der Abschattungsvorrichtung und des Lampensockels gemäß dem dritten Ausführungsbeispiel der Erfindung

Bei dem in Figur 1 abgebildeten ersten Ausführungsbeispiel der Erfindung handelt es sich um eine Glühlampe, vorzugsweise um eine Halogenglühlampe, die als Infrarotstrahler in einem Infrarotfahrzeugscheinwerfer verwendet wird, der Bestandteil eines Infrarot-Nachtsichtgerätes ist.

Diese Glühlampe besitzt ein gläsernes Lampengefäß 1, das ein abgedichtetes Ende 10 aufweist, aus dem zwei Stromzuführungen 2, 3 für eine innerhalb des Lampengefäßes 1 angeordnete Glühwendel 4 herausgeführt sind. Das abgedichtete Ende 10 ist als Quetschdichtung ausgebildet, die durch einen Übergangsabschnitt 11 des Lampengefäßes 1 mit einem, die Glühwendel 4 umschließenden, rotationssymmetrischen Abschnitt 12 des Lampengefäßes 1 verbunden ist. Die äußere Oberfläche des rotationssymmetrischen, vorzugsweise ellipsoidförmigen Abschnitts 12 des Lampengefäßes 1 ist mit einem Interferenzfilter (nicht abgebildet) beschichtet, das für Infrarotstrahlung durchlässig und für Licht undurchlässig ist.

Die Quetschdichtung 10 des Lampengefäßes 1 ist in einem ringförmigen Halterungsteil 50 fixiert, das als Bestandteil des Lampensockels 5 ausgebildet ist. Der Lampensockel 5 ist als Metallsockel ausgebildet. Er umfasst neben dem metallischen Halterungsteil 50, eine ringförmige Justierhülse 51 und einen Sockelflansch 52 sowie zwei Kontaktfahnen 6, 7 und einen, aus einem elektrisch isolierenden Material bestehenden Sockelstein 53. Die Kontaktfahnen 6, 7 sind jeweils mit einer der Stromzuführungen 2, 3 elektrisch leitend verbunden und bilden die elektrischen Anschlüsse der Glühlampe. Der Sockelstein 53 dient zur elektrischen Isolierung zwischen den Kontaktfahnen und den metallischen Lampensockelteilen 50, 51 und 52. Die ringförmige Justierhülse 51 ist mit dem ringförmigen Halterungsteil 50 verschweißt und besitzt eine ringförmigen Krempe 510, die auf dem Sockelflansch 52 aufliegt und mit diesem verschweißt ist.

Die Glühlampe 1 ist mit einer ringförmigen, metallischen Abschattungsvorrichtung 8 ausgestattet, die zwei Ringabschnitte 81, 82 mit unterschiedlichem Durchmesser aufweist. Der erste Ringabschnitt 81 umschließt den aus dem Halterungsteil 50 herausragenden Abschnitt der Quetschdichtung 10 und den Übergangsabschnitt 11 sowie einen kleinen Teil des rotationssymmetrischen Lampengefäßabschnitts 12. Der zweite Ringabschnitt 82 umschließt das Halterungsteil 50 und die Justierhülse 51. Die Justierhülse 51 ist im Bereich der drei Durchbrüche 80 in der Abschattungsvorrichtung 8 mit dem Halterungsteil 50 verschweißt. Der zweite Ringabschnitt 82 ist mit der Justierhülse 51 verschweißt. Zur Sockelung der Lampe wird die Abschattungsvorrichtung 8 auf die Quetschdichtung 10 aufgeschoben und anschließend das Halterungsteil 50 auf der Quetschdichtung 10 montiert. Diese Baugruppe wird zusammen mit der Justierhülse 51 auf den Sockelflansch 52 aufgesetzt, justiert und verschweißt. Die Durchmesser des Ringabschnitts 82 der Abschattungsvorrichtung 8 der Justierhülse 51 und des Halterungsteils 50 sind so aufeinander abgestimmt, dass eine Verschiebung der Teile entlang der Ringsachse möglich ist. Während bzw. nach der Justage erfolgt die Schweißung zwischen der Justierhülse 51 und dem Halterungsteil 50 durch die Durchbrüche 80 in der Abschattungsvorrichtung 8. Außerdem wird die Justierhülse 51 auf dem Sockelflansch 52 in die richtige Position gebracht und die Krempe 510 mit dem Sockelflansch verschweißt. Während eines weiteren Justiervorgangs wird die Abschattungsvorrichtung 8 auf der Justierhülse 51 in die richtige Position gebracht und mit der Justierhülse 51 verschweißt.

Der erste Ringabschnitt 81 mit reduziertem Durchmesser umschließt die oben genannten Lampengefäßabschnitte 10, 11, 12 eng. Er verhindert, dass Licht aus den nicht-rotationssymmetrischen Lampengefäßabschnitten 10, 11 austritt, die keine Interferenzfilterbeschichtung aufweisen, oder wo die Interferenzfilterbeschichtung nur unzureichend wirksam ist. Um eine Verletzung der Glasoberfläche bzw. der darauf aufgebrachten Interferenzfilterbeschichtung zu vermeiden, ist der ringförmige Rand des ersten Ringabschnitts 81 mit einer Fase versehen.

In Figur 4 ist ein Längsschnitt durch eine Glühlampe gemäß dem zweiten Ausführungsbeispiel der Erfindung schematisch dargestellt. Diese Glühlampe unterscheidet sich von der des in Figur 1 abgebildeten ersten Ausführungsbeispiels nur dadurch, dass der Lampensockel 5' keine Justierhülse aufweist und die Abschattungsvorrichtung 8' bei dem zweiten Ausführungsbeispiel auch die Funktion der Justierhülse 51 des ersten Ausführungsbeispiels übernimmt. In allen anderen Details stimmen die Lampen gemäß dem ersten und zweiten Ausführungsbeispiel überein. Daher werden in den Figuren 1 und 4 identische Bauteile mit denselben Bezugszeichen bezeichnet.

Die Abschattungsvorrichtung 8' besitzt zwei Ringabschnitte 81', 82' mit unterschiedlichem Durchmesser und eine Krempe 83', die auf dem Sockelflansch 52 aufliegt und mit diesem verschweißt ist. Der erste Ringabschnitt 81' umschließt den aus dem Halterungsteil 50 herausragenden Abschnitt der Quetschdichtung 10 und den Übergangsabschnitt 11 sowie einen kleinen Teil des rotationssymmetrischen Lampengefäßabschnitts 12. Um eine Verletzung der Glasoberfläche bzw. der darauf aufgebrachten Interferenzfilterbeschichtung zu vermeiden, ist der ringförmige Rand des ersten Ringabschnitts 81' mit einer Fase versehen. Der zweite Ringabschnitt 82' umschließt das Halterungsteil 50 und ist mit diesem verschweißt. Das Halterungsteil 50 ist innerhalb der Abschattungsvorrichtung 8' angeordnet, die hier als Bestandteil des Lampensockels 5' ausgebildet ist und die Funktion der Justierhülse übernimmt. Figur 5 zeigt einen vergrößerten Ausschnitt des Halterungsteils 50, der Quetschdichtung 10 und der Abschattungsvorrichtung 8'. Zur Sockelung der Lampe wird zunächst die Abschattungsvorrichtung 8' auf die Quetschdichtung 10 aufgesetzt, bevor das Halterungsteil 50 auf dem Quetschfuß 10 montiert wird. Anschließend wird die Baugruppe, bestehend aus dem abgedichteten Lampengefäß 1 mit Glühwendel 4, Stromzuführungen 2, 3, Halterungsteil 50 und Abschattungsvorrichtung 8', auf den Sockelflansch 52 aufgesetzt, so dass die Krempe 83' auf dem Sockelflansch 52 aufliegt. Die Durchmesser des Ringabschnitts 82' und des Halterungsteils 50 sind so aufeinander abgestimmt, dass das Halterungsteil 50 und die Abschattungsvorrichtung 8' entlang ihrer Ringachsen verschiebbar sind. Die vorgenannte Baugruppe wird auf dem Sockelflansch 52 ausgerichtet und anschließend werden der Ringabschnitt 82' mit dem Halterungsteil 50 und die Krempe 83' mit dem Sockelflansch 52 in der justierten Lage miteinander verschweißt.

In Figur 6 ist ein Ausschnitt eines dritten Ausführungsbeispiels der erfindungsgemäßen Lampe geschnitten dargestellt. Dieses dritte Ausführungsbeispiel ist fast identisch zu dem in Figur 1 gezeigten ersten Ausführungsbeispiel. Es unterscheidet sich von dem ersten Ausführungsbeispiel nur dadurch, dass die Justierhülse 51 und der zweite Ringabschnitt 82 der Abschattungsvorrichtung 8 gemäß dem dritten Ausführungsbeispiel nicht überlappend angeordnet sind und im Ringabschnitt 82 keine Durchbrüche 80 vorhanden sind. Sowohl die Justierhülse 51 als auch der zweite Ringabschnitt 82 der Abschattungsvorrichtung 8 sind gemäß dem dritten Ausführungsbeispiel der Erfindung mit dem Halterungsteil 50 verschweißt. In allen anderen Details stimmen das erste und dritte Ausführungsbeispiel überein.

Die Erfindung beschränkt sich nicht auf die oben näher erläuterten Ausführungsbeispiele. Beispielsweise kann eine ähnliche Anordnung auch auf Glühlampen für Schlusslichter, Bremslichter oder Blinklichter angewendet werden, deren Lampengefäß zwecks Erzeugung von rotem oder orange-farbenen Licht mit einer selektiv lichtdurchlässigen Interferenzfilterbeschichtung versehen ist. Die Abschattungsvorrichtung hat in diesem Fall die Funktion, Licht abzuschatten, welches das Lampengefäß im Bereich nahe des Halterungsteils verlässt, wo die Filterwirkung aufgrund der großen Lichteinfallswinkel unzureichend ist bzw. wo keine Filterbeschichtung vorhanden ist. Eine ähnliche Anordnung ist ferner auch auf Entladungslampen anwendbar sowie auf Lampen mit anderen Lampengefäßgeometrien, beispielsweise mit einem sphärischen oder einem zylindrischen Lampengefäß. Außerdem kann eine ähnliche Anordnung auch auf Lampen ohne Filterbeschichtung auf dem Lampengefäß angewandet werden, um beispielsweise den Lichtausstrahlungswinkel der Lampen zu begrenzen. Der Lampensockel bzw. Teile des Lampensockels oder die Abschattungsvorrichtung können auch aus einem hitzebeständigen Kunststoff bestehen.

## Patentansprüche

1. Lampe mit mindestens einem innerhalb eines Lampengefäßes (1) angeordneten Leuchtmittel (4), wobei das Lampengefäß (1) ein abgedichtetes Ende (10) und einen rotationssymmetrischen Lampengefäßabschnitt (12) umfasst, der durch einen Übergangsabschnitt (11) mit dem abgedichteten Ende (10) verbunden ist, wobei das abgedichtete Ende (10) des Lampengefäßes (1) in einem metallischen Halterungsteil (50) eines Lampensockels (5; 5') fixiert ist, und die Lampe eine ringförmige metallische Abschattungsvorrichtung (8; 8') aufweist, die einen aus dem Halterungsteil (50) herausragenden Abschnitt (10, 11) des Lampengefäßes (1) umgibt, und wobei der rotationssymmetrische Lampengefäßabschnitt (12) mit einem für Licht undurchlässigen und für Infrarotstrahlung durchlässigen Interferenzfilter beschichtet ist,
**dadurch gekennzeichnet, dass**
und die ringförmige Abschattungsvorrichtung (8; 8') einen ersten (81; 81') und einen zweiten ringförmigen Abschnitt (82; 82') besitzt, wobei der erste ringförmige Abschnitt (81; 81') der Abschattungsvorrichtung (8; 8') einen reduzierten Durchmesser aufweist und den aus dem Halterungsteil (50) herausragenden Abschnitt des abgedichteten Endes (10) und den Übergangsabschnitt (11) des Lampengefäßes (1) eng umschließt, und wobei der zweite ringförmige Abschnitt (82; 82') der Abschattungsvorrichtung (8; 8') das Halterungsteil (50) umschließt und mit dem Halterungsteil (50) verschweißt ist.

2. Lampe nach Anspruch 1, **dadurch gekennzeichnet, dass** die Abschattungsvorrichtung (8; 8') zusätzlich einen Teil des rotationssymmetrischen Lampengefäßabschnitts (12) umschließt.

## Claims

1. Lamp having at least one light-emitting means (4) arranged within a lamp vessel (1), wherein the lamp vessel (1) comprises a sealed end (10) and a rotationally symmetrical lamp vessel section (12), which is connected to the sealed end (10) by a transition section (11), wherein the sealed end (10) of the lamp vessel (1) is fixed in a metal holder part (50) of a lamp base (5; 5'), and the lamp has a ring-shaped metal screening device (8, 8'), which surrounds a section (10, 11), protruding out of the holder part (50), of the lamp vessel (1), and wherein the rotationally symmetrical lamp vessel section (12) is coated with an interference filter which is nontransmissive to light and is transmissive to infrared radiation, **characterized in that** the ring-shaped screening device (8; 8') has a first ring-shaped section (81; 81') and a second ring-shaped section (82; 82'), wherein the first ring-shaped section (81; 81') of the screening device (8; 8') has a reduced diameter and tightly surrounds that section of the sealed end (10) which protrudes out of the holder part (50) and the transition section (11) of the lamp vessel (1), and wherein the second ring-shaped section (82; 82') of the screening device (8; 8') surrounds the holder part (50) and is welded to the holder part (50).

2. Lamp according to Claim 1, **characterized in that** the screening device (8; 8') additionally surrounds part of the rotationally symmetrical lamp vessel section (12).

## Revendications

1. Lampe comprenant au moins un moyen lumineux (4) disposé à l'intérieur d'une ampoule (1), l'ampoule (1) comprenant une extrémité scellée (10) et une portion d'ampoule (12) présentant une symétrie de révolution, qui est reliée à l'extrémité scellée (10) par une portion de transition (11), l'extrémité scellée (10) de l'ampoule (1) étant fixée dans une partie de fixation métallique (50) d'un culot de lampe (5; 5') et la lampe étant pourvue d'un dispositif d'obscurcissement (8; 8') métallique annulaire qui entoure une portion (10, 11) de l'ampoule (1) dépassant de la partie de fixation (50), et la portion d'ampoule (12) à symétrie de révolution étant revêtue d'un filtre d'interférence opaque à la lumière et transparent au rayonnement infrarouge,
**caractérisée en ce que**
le dispositif d'obscurcissement annulaire (8; 8') comprend une première (81; 81') et une seconde portion annulaire (82; 82'), la première portion annulaire (81; 81') du dispositif d'obscurcissement (8; 8') ayant un diamètre réduit et entourant étroitement la portion de l'extrémité scellée (10) dépassant de la partie de fixation (50) et la portion de transition (11) de l'ampoule (1), et la seconde portion annulaire (82; 82') du dispositif d'obscurcissement (8; 8') entourant la partie de fixation (50) et étant soudée à la partie de fixation (50).

2. Lampe selon la revendication 1, **caractérisée en ce que** le dispositif d'obscurcissement (8; 8') entoure, en plus, une partie de la portion d'ampoule (12) à symétrie de révolution.
